# EUROPÄISCHE PATENTSCHRIFT

(11) **EP 2 589 700 B1**
(45) Veröffentlichungstag und Bekanntmachung des Hinweises auf die Patenterteilung: **10.06.2020**
(21) Anmeldenummer: 13000422.9
(22) Anmeldetag: 29.01.2013
(51) Int. Cl.: A47G 25/20, D06F 58/10, D06F 58/14, D06F 59/02

(54) **Wäschebehandlungsschrank mit Kleiderbügel**
Laundry treatment cabinet with clothes hangers
Armoire de traitement du linge avec cintre

(43) Veröffentlichungstag der Anmeldung: 08.05.2013
(73) Patentinhaber: V-Zug AG, 6300 Zug (CH)
(72) Erfinder: Hopfmann, Marco, CH-8590 Romanshorn (CH); Dennig, Hans-Jörg, CH-8032 Zürich (CH); Gau, Ingo, CH-6317 Oberwil (CH)
(74) Vertreter: Sutter, Kurt

(56) Entgegenhaltungen:
- EP-A1- 0 808 938
- EP-A1- 2 267 213
- WO-A1-2008/111982
- US-A1- 2007 164 062

## Beschreibung

### Gebiet der Erfindung

Die Erfindung betrifft einen Wäschebehandlungsschrank mit einem Kleiderbügel. Die Erfindung betrifft auch einen Kleiderbügel dieser Art sowie ein Verfahren zum Betrieb des Wäschebehandlungsschranks.

### Hintergrund

EP2267213 beschreibt einen Wäschebehandlungsschrank, der zum Trocknen und/oder Auffrischen von Wäsche verwendet werden kann. Im Nutzraum des Schranks kann ein Kleiderbügel angeordnet werden, in dessen Haken ein Luftkanal verläuft. Beim Einhängen des Kleiderbügels wird dieser Luftkanal mit einem Hohlraum in der Kleiderstange verbunden, so dass über die Kleiderstange und den Luftkanal Prozessluft durch den Kleiderbügel eingeblasen werden kann, um so die Wäsche zu durchlüften.

EP0808938 beschreibt einen Kleiderbügel mit einem internen Luftverteilungssystem, Ein (elektrischer) Fön wird von oben an die Lufteintrittsöffnung gekoppelt, um heisse Luft durch den Bügel zu blasen.

In US 2007/0164062 wird ebenfalls ein Kleiderbügel mit im Halsteil eingebauten Lüfter beschrieben, welcher Luft durch die Öffnungen einer unterhalb des Hakens gelegenen oberen Abdeckung und einen Kanal ansaugt. Der Kanal ist an die Kragen von Kleidungstücken angepasst. Der Bügel hat Schulterstücke mit Öffnungen.

### Darstellung der Erfindung

Aufgabe der vorliegenden Erfindung ist die Bereitstellung eines Wäschebehandlungsschranks dieser Art, welcher konstruktiv möglichst einfach ist. Diese Aufgabe wird vom Wäschebehandlungsschrank gemäss Anspruch 1 gelöst. Demgemäss sind im Wäschebehandlungsschrank Luftfördermittel vorgesehen, mit denen Prozessluft von oben durch Lüftungslöcher an der Decke des Nutzraums eingeblasen werden kann, um so im Nutzraum eine von oben nach unten gerichtete Luftströmung zu erzeugen.

Der im Wäschebehandlungsschrank anordenbare Kleiderbügel besitzt einen Halsbereich und seitlich vom Halsbereich abstehende Schulterträger. Am Halsbereich sind weiter Aufhängemittel vorgesehen, mit denen der Kleiderbügel in einer Nutzposition an Befestigungsmitteln, z.B. in Form einer Stange, im Nutzraum des Wäschebehandlungsschranks aufgehängt werden kann. Weiter besitzt der Kleiderbügel im Halsbereich mindestens eine von oben nach unten durch den Kleiderbügel hindurchgehende Halsöffnung. Darunter wird eine Öffnung verstanden, durch welche Luft von seiner Oberseite in den Kleiderbügel eintreten und an seiner Unterseite aus dem Kleiderbügel wieder austreten kann.

Der Wäschebehandlungsschrank ist nun so ausgestaltet, dass sich zumindest der Halsbereich des in seiner Nutzposition im Nutzraum aufgehängten Kleiderbügels im Bereich der erwähnten Luftströmung befindet. Somit wird die mindestens eine Halsöffnung im Halsbereich des Kleiderbügels mit der von oben durch die Lüftungslöcher in den Nutzraum eintretenden Prozessluft von oben nach unten durchsetzt. Auf diese Weise kann in einfacher Weise ein Luftstrom durch den Kleiderbügel in die am Kleiderbügel aufgehängte Wäsche erzeugt werden.

Vorteilhaft besitzt der Kleiderbügel im Halsbereich eine Mehrzahl der erwähnten Halsöffnungen, welche sich vertikal durch den Kleiderbügel erstrecken. Dadurch kann die Luftförderkapazität erhöht werden, ohne dass die mechanische Stabilität des Kleiderbügels im Halsbereich wesentlich beeinträchtigt wird.

In diesem Fall umfassen die Aufhängemittel vorzugsweise einen Haken, welcher an einem Befestigungspunkt am Halsbereich des Kleiderbügels befestigt ist. Dieser Befestigungspunkt ist seitlich, d.h. in horizontaler Richtung, allseits von den genannten Halsöffnungen umgeben, so dass der in seiner Nutzposition aufgehängte Kleiderbügel gleichmässig und möglichst symmetrisch von der Prozessluft durchströmt werden kann.

In einer weiteren vorteilhaften Ausführung besitzt der Kleiderbügel im Bereich der Schulterträger Schulteröffnungen, welche sich ebenfalls von oben nach unten durch den Kleiderbügel erstrecken. Durch diese Schulteröffnungen kann Luft von der Oberseite in den Kleiderbügel eintreten und an seiner Unterseite austreten, oder umgekehrt. So wird eine gute Durchlüftung auch im Bereich der Schulterträger erreicht.

In dieser Ausgestaltung sind vorteilhaft in jedem Schulterträger mindestens zwei Reihen von Schulteröffnungen vorgesehen. Diese Reihen verlaufen nebeneinander in Längsrichtung des Schulterträgers. Auf diese Weise ergibt sich eine sehr gute Durchlüftung, ohne dass die mechanische Stabilität der Schulterträger stark eingeschränkt würde.

Die Erfindung betrifft auch einen Kleiderbügel mit den erwähnten Merkmalen zur Verwendung im beschriebenen Wäschebehandlungsschrank. Weiter betrifft sie ein Verfahren zum Betrieb des Wäschebehandlungsschranks, in dessen Rahmen der Kleiderbügel in seiner Nutzposition im Nutzraum angeordnet und mit den Luftfördermitteln die Luftströmung erzeugt wird, so dass die Prozessluft von oben nach unten durch die mindestens eine Halsöffnung strömt.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Wäschebehandlungsschrank,
Fig. 2 eine erste Ansicht eines Kleiderbügels,
Fig. 3 eine zweite Ansicht eines Kleiderbügels und
Fig. 4 eine dritte Ansicht eines Kleiderbügels.

### Wege zur Ausführung der Erfindung

### Definitionen

Die Begriffe "oben" und "unten" sind im Zusammenhang mit dem Wäschebehandlungsschrank sowie dem Kleiderbügel im Hinblick auf die normale Betriebsposition zu verstehen. Beim Wäschebehandlungsschrank wird demgemäss die Prozessluft von oben in den Nutzraum eingeblasen. Beim Kleiderbügel befinden sich die Aufhängemittel, d.h. der Haken zum Aufhängen des Kleiderbügels, oben.

Die "horizontale" Richtung erstreckt sich senkrecht zur Richtung "oben-unten".

Der in Fig. 1 dargestellte Wäschebehandlungsschrank besitzt einen Innenraum 1 zur Aufnahme der zu behandelnden Wäsche. Weiter besitzt er eine Aufbereitungsvorrichtung für die Prozessluft, mit welcher die Prozessluft über Entlüftungslöcher 2 am Boden 3 des Nutzraums 1 angesaugt, aufbereitet und sodann über Lüftungslöcher 4 an der Decke 5 des Nutzraums 1 wieder zurückgeführt werden kann.

Die Aufbereitungsvorrichtung besitzt Luftfördermittel z.B. in Form eines Lüfters 6, um die Prozessluft in der beschriebenen Weise aus dem Nutzraum 1 abzuführen und über die Lüftungslöcher 4 an der Decke wieder in den Nutzraum 1 zurück zu blasen. Im Luftstrom vorzugsweise vor den Lüfter 6 kann eine Entfeuchtungsvorrichtung vorgesehen sein. Diese wird in bekannter Weise vom Verdampfer 8 und Kondensator 9 einer Wärmepumpe gebildet, wobei mit dem Verdampfer 8 die Prozessluft gekühlt und getrocknet und mit dem Kondensator 9 die Luft wieder aufgewärmt wird. Weiter kann eine Anlage zur photokatalytischen Aufbereitung der Prozessluft vorgesehen sein, eine zusätzliche elektrische Heizung und/oder ein Dampfgenerator zum Einführen von Dampf in den Nutzraum 1. Entsprechende Anordnungen sind beispielsweise in EP2267231 beschrieben und dem Fachmann bekannt.

Wie erwähnt, wird durch das Einführen der Prozessluft durch die Lüftungslöcher 4 im Nutzraum eine von oben nach unten gerichtete Luftströmung erzeugt, welche in Fig. 1 mit Bezugsziffer 10 gekennzeichnet ist.

Im Bereich dieser Luftströmung 10 ist eine Stange 11 zur Aufnahme von Kleiderbügeln 12 angeordnet. In Fig. 2 - 4 ist ein solcher Kleiderbügel im Detail dargestellt.

Der Kleiderbügel 12 besitzt einen Halsbereich 14, von welchem auf gegenüber liegenden Seiten zwei Schulterträger 15 abstehen. Am Halsbereich 14 sind Aufhängemittel in Form eines Hakens 16 aus Metall angeordnet, an dem der Kleiderbügel 12 in seiner Nutzposition an der Stange 11 aufgehängt werden kann.

Im Halsbereich 14 des Kleiderbügels 12 ist mindestens eine Halsöffnung 17 angeordnet, welche sich von der Oberseite des Kleiderbügels 12 durch ihn hindurch bis zu seiner Unterseite erstreckt. Wie insbesondere aus Fig. 4 ersichtlich, sind vorteilhaft mehrere solcher Halsöffnungen 17 vorgesehen, vorzugsweise in Form eines Wabenmusters, voneinander getrennt über Stege 18.

Der Haken 16 ist an einem Befestigungspunkt 20 mit dem Halsbereich 14 verbunden. Dieser Befestigungspunkt 20 ist, wie wiederum am besten aus Fig. 4 ersichtlich, in horizontaler Richtung allseits von Halsöffnungen 17 umgeben.

Der Halsbereich 14 ist von einer geschlossenen, im wesentlichen vertikal verlaufenden Halswand 21 umgeben, von der sich die Schulterträger 15 entlang einer Längsrichtung 22 des Kleiderbügels gegen aussen erstrecken. Die Höhe der Halswand 21 ist vorzugsweise grösser als die vertikale Erstreckung der Halsöffnungen 17. Letztere beträgt z.B. 15 mm, während die Halswand 21 eine Höhe von z.B. 30 - 50 mm besitzt. Die Halsöffnungen 17 münden an ihrer Unterseite in einen nach unten offenen Raum, der seitlich von der Halswand 21 eingefasst ist.

Jeder Schulterträger 15 besitzt eine abgerundete, konvexe Oberseite, in welcher die Mündungen mehrerer Schulteröffnungen 24 angeordnet sind. Wie auch die Halsöffnungen 17 erstrecken sich die Schulteröffnungen 24 durch den Kleiderbügel 12 hindurch, d.h. von dessen Oberseite bis zu dessen Unterseite. Wie am besten aus Fig. 4 ersichtlich, sind mehrere Reihen solcher Schulteröffnungen 24 nebeneinander vorgesehen. Diese Reihen verlaufen parallel zur Längsrichtung 22 des jeweiligen Schulterträgers 15.

Im Bereich der Schulterträger 15 ist die Unterseite des Kleiderbügels, wie am besten aus Fig. 3 ersichtlich, konkave, d.h. nach oben in den Kleiderbügel hinein versenkt. Auf diese Weise ergibt sich, in Kombination mit der konvexen Oberseite der Schulterträger 15, eine gute Stabilität bei geringem Materialverbrauch.

Im Halsbereich 14 ist der dargestellte Kleiderbügel an der Oberseite Flach ausgestaltet.

Weiter ist am Kleiderbügel 12 eine Hosenstange 25 befestigt. Diese verläuft ungefähr horizontal. Sie ist vorteilhaft an zwei Haltern 26 montiert, welche sich an den Enden der Schulterträger 15 nach unten erstrecken. An der Hosenstange 25 können in bekannter Weise Klammern 27 zum Festklammern von Kleiderstücken befestigt sein.

Vorteilhaft sind der Halsbereich 14 und die Schulterträger 15 aus einem einstückigen Kunststoffspitzgussteil gefertigt. Um die Herstellung dieses Teils zu rationalisieren, verlaufen die Halsöffnungen 17 und die Schulteröffnungen 24 parallel zueinander und im Wesentlichen gerade, wodurch das Entformen des Teils vereinfacht wird.

Im Betrieb wird der Kleiderbügel 12 in der in Fig. 1 gezeigten Weise in seiner Nutzposition im Nutzraum 1 aufgehängt und mit dem Lüfter 6 wird die Luftströmung 10 erzeugt. Dabei kann der Kleiderbügel 12 in an sich bekannter Weise ein Kleidungsstück 30 tragen, wie z.B. eine Jacke oder ein Hemd. Die Stange 11 ist so positioniert, dass sich zumindest der Halsbereich, vorzugsweise der ganze Kleiderbügel, im Bereich der Luftströmung 10 befindet, so dass die Prozessluft von oben in die Halsöffnungen 17 eintreten und so in das Innere des Kleidungsstücks 30 gelangen kann. Ist das Kleidungsstück ausreichend dünn, kann die Luft auch dessen Schulterbereich durchsetzen und durch die Schulteröffnungen 24 strömen. Anderenfalls dienen die Schulteröffnungen zumindest dazu, die Schultern des Kleidungsstückes auch von unten für die Prozessluft zugänglich zu machen.

Wird der Kleiderbügel zum Aufhängen von Hosen verwendet, so erlaubt die Durchlässigkeit des Halsbereichs 14 sowie der Schulterträger 15 wiederum eine gute Belüftung des Kleidungsstücks von oben.

Durch die vorliegende Ausgestaltung des Kleiderbügels 12 und des Wäschebehandlungsschranks wird es möglich, den Kleiderbügel 12 in effizienter Weise von Luft durchströmen zu lassen. Dennoch bleibt die Handhabung des Kleiderbügels sehr einfach.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wäschebehandlungsschrank mit
einem Nutzraum (1) zur Aufnahme von Wäsche, wobei der Nutzraum (1) nach oben von einer Decke (5) begrenzt ist,
Lüftungslöchern (4) in der Decke (5), Luftfördermitteln (6), um Prozessluft von oben durch die Lüftungslöcher (4) in den Nutzraum (1) einzublasen und im Nutzraum (1) eine von oben nach unten gerichtete Luftströmung (10) zu erzeugen,
mindestens einem Kleiderbügel (12) mit einem Halsbereich (14), am Halsbereich (14) angeordneten Aufhängemitteln (16) und seitlich vom Halsbereich (14) abstehenden Schulterträgern (15) und
im Nutzraum (1) angeordneten Befestigungsmitteln, an welchen der Kleiderbügel (12) in einer Nutzposition mit den Aufhängemitteln (16) aufhängbar ist,
**dadurch gekennzeichnet, dass** der Kleiderbügel (12) im Halsbereich (14) mindestens eine von oben nach unten durch den Kleiderbügel (12) durchgehende Halsöffnung (17) aufweist, wobei sich zumindest der Halsbereich (14) des in der Nutzposition aufgehängten Kleiderbügels (12) in der Luftströmung (10) befindet, derart, dass die mindestens eine Halsöffnung (17) im Halsbereich (14) mit der von oben durch die Lüftungslöcher (4) in den Nutzraum (1) eintretenden Luft durchsetzbar ist.

2. Wäschebehandlungsschrank nach Anspruch 1, wobei der Kleiderbügel (12) im Halsbereich (14) eine Mehrzahl von Halsöffnungen (17) aufweist, welche sich von vertikal durch den Kleiderbügel (12) erstrecken, und insbesondere wobei der Halsteil (14) von einer geschlossenen Halswand (21) umgeben ist.

3. Wäschebehandlungsschrank nach Anspruch 2, wobei die Aufhängemittel (16) einen Haken aufweisen, welcher an einem Befestigungspunkt (20) am Halsbereich (14) befestigt ist, und wobei der Befestigungspunkt (20) seitlich auf allen Seiten von Halsöffnungen (17) umgeben ist.

4. Wäschebehandlungsschrank nach einem der vorangehenden Ansprüche, wobei der Kleiderbügel (12) im Bereich der Schulterträger (15) von oben nach unten durch den Kleiderbügel (12) durchgehende Schulteröffnungen (24) aufweist.

5. Wäschebehandlungsschrank nach Anspruch 4, wobei in jedem Schulterträger (15) mindestens zwei Reihen von Schulteröffnungen (24) vorgesehen sind, wobei die Reihen nebeneinander in Längsrichtung des Schulterträgers (15) verlaufen.

6. Wäschebehandlungsschrank nach einem der vorangehenden Ansprüche, wobei der Halsbereich (14) und die Schulterträger (15) des Kleiderbügels (12) von einem einstückigen Kunststoffspitzgussteil gebildet sind.

7. Wäschebehandlungsschrank nach Anspruch 6 sowie mindestens einem der Ansprüche 4 oder 5, wobei die Halsöffnungen (17) und die Schulteröffnungen (24) parallel zueinander verlaufen.

8. Kleiderbügel für einen Wäschebehandlungsschrank nach einem der vorangehenden Ansprüche mit
einem Halsbereich (14),
am Halsbereich (14) angeordneten Aufhängemitteln (16) und
seitlich vom Halsbereich (14) abstehenden Schulterträgern (15),
**dadurch gekennzeichnet, dass** der Kleiderbügel im Halsbereich (14) mindestens eine von oben nach unten durch den Kleiderbügel durchgehende Halsöffnung (17) aufweist.

9. Kleiderbügel nach Anspruch 8, wobei der Kleiderbügel im Halsbereich (14) eine Mehrzahl von Halsöffnungen (17) aufweist, welche sich von oben nach unten durch den Kleiderbügel erstrecken, und insbesondere wobei der Halsteil (14) von einer geschlossenen Halswand (21) umgeben ist.

10. Kleiderbügel nach Anspruch 9, wobei die Aufhängemitteln (16) einen Haken aufweisen, welcher an einem Befestigungspunkt am Halsbereich (14) befestigt ist, und wobei der Befestigungspunkt seitlich auf allen Seiten von Halsöffnungen (17) umgeben ist.

11. Kleiderbügel nach einem der Ansprüche 8 bis 10, wobei der Kleiderbügel im Bereich der Schulterträger (15) von oben nach unten durch den Kleiderbügel durchgehende Schulteröffnungen (24) aufweist.

12. Kleiderbügel nach Anspruch 11, wobei in jedem Schulterträger (15) mindestens zwei Reihen von Schulteröffnungen (24) vorgesehen sind, wobei die Reihen nebeneinander in Längsrichtung des Schulterträgers (15) verlaufen.

13. Kleiderbügel nach einem der Ansprüche 8 bis 12, wobei der Halsbereich (14) und die Schulterträger (15) des Kleiderbügels von einem einstückigen Kunststoffspritzteil gebildet sind.

14. Kleiderbügel nach Anspruch 13 sowie mindestens einem der Ansprüche 11 oder 12, wobei die Halsöffnungen (17) und die Schulteröffnungen (24) parallel zueinander verlaufen.

15. Verfahren zum Betrieb des Wäschebehandlungsschranks nach einem der Ansprüche 1 bis 7, wobei der Kleiderbügel (12) in seiner Nutzposition im Nutzraum (1) angeordnet und mit den Luftfördermitteln (6) die Luftströmung (10) erzeugt wird, so dass die Prozessluft von oben nach unten durch die mindestens eine Halsöffnung (17) strömt.

## Claims

1. Laundry treatment cabinet with
a useable space (1) for receiving laundry, wherein the useable space (1) is limited at the top by a ceiling (5),
ventilation holes (4) in the ceiling (5),
air conveying means (6) for blowing process air from above through the ventilation holes (4) into the useable space (1) in order to generate an air flow (10) in the useable space (1) directed from top to bottom,
at least one clothes hanger (12) with a neck area (14), suspension means (16) arranged at the neck area (14) and shoulder supports (15) projecting laterally from the neck area (14), and
fastening means arranged in the useable space (1), on which the clothes hanger (12) can be suspended in a using position with the suspension means (16),
**characterised in that** the clothes hanger (12) has in the neck area (14) at least one neck opening (17) passing through the clothes hanger (12) from top to bottom, wherein at least the neck area (14) of the clothes hanger (12) suspended in the using position is located in the air flow (10) in such a way that the at least one neck opening (17) in the neck area (14) can be flowed through by the air entering the useable space (1) from above through the ventilation holes (4).

2. Laundry treatment cabinet according to claim 1, wherein the clothes hanger (12) comprises a plurality of neck openings (17) in the neck area (14) which extend vertically through the clothes hanger (12), and in particular wherein the neck portion (14) is surrounded by a closed neck wall (21).

3. Laundry treatment cabinet according to claim 2, wherein the suspension means (16) comprise a hook which is attached to a fastening point (20) on the neck area (14), and wherein the fastening point (20) is laterally surrounded on all sides by neck openings (17).

4. Laundry treatment cabinet according to one of the preceding claims, wherein the clothes hanger (12) comprises shoulder openings (24) in the region of the shoulder supports (15) which pass through the clothes hanger (12) from top to bottom.

5. Laundry treatment cabinet according to claim 4, wherein at least two rows of shoulder openings (24) are provided in each shoulder support (15), wherein the rows extend side by side in the longitudinal direction of the shoulder support (15).

6. Laundry treatment cabinet according to one of the preceding claims, wherein the neck area (14) and the shoulder supports (15) of the clothes hanger (12) are formed by a one-piece plastic injection moulding.

7. Laundry treatment cabinet according to claim 6 and at least one of claims 4 or 5, wherein the neck openings (17) and the shoulder openings (24) extend parallel to one another.

8. Clothes hanger for a laundry treatment cabinet according to one of the preceding claims with
a neck area (14),
suspension means (16) arranged on the neck area (14) and
shoulder supports (15) projecting laterally from the neck area (14),
**characterised in that** the clothes hanger has in the neck area (14) at least one neck opening (17) passing through the coat hanger from top to bottom.

9. Clothes hanger according to claim 8,
wherein the clothes hanger comprises in the neck area (14) a plurality of neck openings (17) which extend from top to bottom through the clothes hanger, and in particular wherein the neck part (14) is surrounded by a closed neck wall (21).

10. Clothes hanger according to claim 9,
wherein the suspension means (16) comprise a hook which is attached to a fastening point on the neck area (14), and wherein the fastening point is laterally surrounded on all sides by neck openings (17).

11. Clothes hanger according to one of claims 8 to 10, wherein the clothes hanger comprises shoulder openings (24) in the region of the shoulder supports (15) which pass through the clothes hanger from top to bottom.

12. Clothes hanger according to claim 11,
wherein at least two rows of shoulder openings (24) are provided in each shoulder support (15), wherein the rows extend side by side in the longitudinal direction of the shoulder supports (15).

13. clothes hanger according to any one of claims 8 to 12, wherein the neck area (14) and the shoulder supports (15) of the clothes hanger are formed by a one-piece plastic injection-moulded part.

14. Clothes hanger according to claim 13 and at least one of claims 11 or 12, wherein the neck openings (17) and the shoulder openings (24) extend parallel to one another.

15. Method for operating the laundry treatment cabinet according to one of claims 1 to 7, wherein the clothes hanger (12) is arranged in its using position in the useable space (1) and the air flow (10) is generated by the air conveying means (6) so that the process air flows from top to bottom through the at least one neck opening (17).

## Revendications

1. Armoire de traitement du linge avec
un espace utile (1) pour la réception de linge, dans laquelle l'espace utile (1) est délimité vers le haut par un plafond (5),
des trous de ventilation (4) dans le plafond (5),
des moyens de transport d'air (6) afin d'insuffler de l'air de processus par le haut par les trous de ventilation (4) dans l'espace utile (1) et de générer dans l'espace utile (1) un courant d'air (10) dirigé de haut en bas, au moins un cintre (12) avec une zone de cou (14), des moyens de suspension (16) agencés sur la zone de cou (14) et des supports d'épaule (15) dépassant latéralement de la zone de cou (14) et
des moyens de fixation agencés dans l'espace utile (1) au niveau desquels le cintre (12) peut être suspendu dans une position utile avec les moyens de suspension (16), **caractérisée en ce que** le cintre (12) présente dans la zone de cou (14) au moins une ouverture de cou (17) passant de haut en bas par le cintre (12), dans laquelle au moins la zone de cou (14) du cintre (12) suspendu dans la position utile se trouve dans le courant d'air (10) de telle manière que l'au moins une ouverture de cou (17) puisse être traversée dans la zone de cou (14) avec de l'air entrant par le haut par les trous de ventilation (4) dans l'espace utile (1).

2. Armoire de traitement du linge selon la revendication 1, dans laquelle le cintre (12) présente dans la zone de cou (14) une pluralité d'ouvertures de cou (17), lesquelles s'étendent depuis la direction verticale au travers du cintre (12), et en particulier dans laquelle la partie de cou (14) est entourée par une paroi de cou (21) fermée.

3. Armoire de traitement du linge selon la revendication 2, dans laquelle les moyens de suspension (16) présentent un crochet qui est fixé au niveau d'un point de fixation (20) à la zone de cou (14), et dans laquelle le point de fixation (20) est entouré latéralement de tous les côtés par des ouvertures de cou (17).

4. Armoire de traitement du linge selon l'une des revendications précédentes, dans laquelle le cintre (12) présente dans la zone des supports d'épaule (15) des ouvertures d'épaule (24) passant de haut en bas par le cintre (12).

5. Armoire de traitement du linge selon la revendication 4, dans laquelle dans chaque support d'épaule (15) au moins deux rangées d'ouvertures d'épaule (24) sont prévues, dans laquelle les rangées s'étendent l'une à côté de l'autre dans le sens longitudinal du support d'épaule (15).

6. Armoire de traitement du linge selon l'une des revendications précédentes, dans laquelle la zone de cou (14) et les supports d'épaule (15) du cintre (12) sont formés par une partie moulée par injection en matière plastique d'un seul tenant.

7. Armoire de traitement du linge selon la revendication 6 ainsi qu'au moins une des revendications 4 ou 5, dans laquelle les ouvertures de cou (17) et les ouvertures d'épaule (24) s'étendent parallèlement les unes aux autres.

8. Cintre pour une armoire de traitement du linge selon l'une des revendications précédentes avec une zone de cou (14),
des moyens de suspension (16) agencés au niveau de la zone de cou (14) et
des supports d'épaule (15) dépassant latéralement de la zone de cou (14),
**caractérisé en ce que** le cintre présente dans la zone de cou (14) au moins une ouverture de cou (17) passant de haut en bas par le cintre.

9. Cintre selon la revendication 8, dans lequel le cintre présente dans la zone de cou (14) une pluralité d'ouvertures de cou (17), lesquelles s'étendent de haut en bas au travers du cintre, et en particulier dans lequel la partie de cou (14) est entourée par une paroi de cou (21) fermée.

10. Cintre selon la revendication 9, dans lequel les moyens de suspension (16) présentent un crochet, lequel est fixé au niveau d'un point de fixation à la zone de cou (14), et dans lequel le point de fixation est entouré latéralement de tous les côtés par des ouvertures de cou (17).

11. Cintre selon l'une des revendications 8 à 10, dans lequel le cintre présente dans la zone des supports d'épaule (15) des ouvertures d'épaule (24) passant de haut en bas au travers du cintre.

12. Cintre selon la revendication 11, dans lequel dans chaque support d'épaule (15) au moins deux rangées d'ouvertures d'épaule (24) sont prévues, dans lequel les rangées s'étendent l'une à côté de l'autre dans le sens longitudinal du support d'épaule (15).

13. Cintre selon l'une des revendications 8 à 12, dans lequel la zone de cou (14) et les supports d'épaule (15) du cintre sont formés par une partie moulée par injection en matière plastique d'un seul tenant.

14. Cintre selon la revendication 13 ainsi qu'au moins une des revendications 11 ou 12, dans lequel les ouvertures de cou (17) et les ouvertures d'épaule (24) s'étendent parallèlement l'une à l'autre.

15. Procédé de fonctionnement de l'armoire de traitement du linge selon l'une des revendications 1 à 7, dans lequel le cintre (12) est agencé dans sa position utile dans l'espace utile (1) et le courant d'air (10) est généré avec les moyens de transport d'air (6) de sorte que l'air de processus s'écoule de haut en bas au travers de l'au moins une ouverture de cou (17).
